# FASCICULE DE BREVET EUROPEEN

(11) **EP 2 250 113 B1**
(45) Date de publication et mention de la délivrance du brevet: **09.05.2012**
(21) Numéro de dépôt: 09722992.6
(22) Date de dépôt: 09.03.2009
(51) Int. Cl.: B65H 67/04, B65H 19/30

(54) **DISPOSITIF ET PROCEDE DE PREPARATION DE MANDRINS, DISPOSITIF DE RECUEIL DES MANDRINS BOBINE ET DISPOSITIF ET PROCEDE DE MANUTENTION DES MANDRINS**
VORRICHTUNG UND VERFAHREN ZUR HERSTELLUNG VON DREHSTIFTEN, VORRICHTUNG ZUR SAMMLUNG GESPULTER DREHSTIFTE UND VERFAHREN ZUR HANDHABUNG VON DREHSTIFTEN
DEVICE AND METHOD FOR PREPARING MANDRELS, DEVICE FOR COLLECTING COILED MANDRELS, AND DEVICE AND METHOD FOR HANDLING MANDRELS

(30) Priorité: 12.03.2008 FR 0801351
(43) Date de publication de la demande: 17.11.2010
(73) Titulaire: Armor, 44105 Nantes Cedex 4 (FR)
(72) Inventeur: THEPAUT, Frédéric, F-44310 Saint Philbert De Granlieu (FR)
(74) Mandataire: Le Cloirec, Claudine
(86) Numéro de dépôt international: PCT/FR2009/050374
(87) Numéro de publication internationale: WO 2009/115748

(56) Documents cités:
- WO-A-2005/023694
- DE-A1- 19 701 315
- US-A- 1 302 280
- US-A- 2 493 590
- US-A- 5 941 474

## Description

La présente invention concerne de manière générale le bobinage de mandrins.

L'invention concerne plus particulièrement un dispositif et un procédé de préparation de mandrins destinés à être enfilés sur une barre, écartés les uns des autres. L'invention concerne également un dispositif de recueil des mandrins bobinés ainsi qu'un dispositif et procédé de manutention desdits mandrins.

On connaît de l'état de la technique des dispositifs de préparation de mandrins se présentant sous forme d'une table munie d'une gorge dans laquelle l'opérateur introduit et aligne les mandrins les uns après les autres en fonction de leur position souhaitée sur la barre. La barre est ensuite enfilée par l'opérateur selon l'axe des mandrins alignés. Une telle table de préparation permet d'enfiler plusieurs mandrins sur une même barre puis, en introduisant la barre dans une machine de bobinage, de réaliser un bobinage simultané des mandrins. Cependant, les mandrins sont introduits un à un dans la table, ce qui ralentit l'opération de préparation des mandrins. En outre, le positionnement des mandrins se révèle peu précis et l'opérateur est susceptible de réaliser des erreurs.

US-A-2,493,590 et US-A-5,941,474 décrivent des dispositifs de préparation d'un ensemble de mandrins, dans lesquels ces derniers sont stockés dans des réservoirs compartimentés placés en vis-à-vis des emplacements souhaités des mandrins sur la barre. Ces dispositifs ne permettent notamment pas une grande flexibilité dans la dimension des mandrins, car il est nécessaire de modifier les parois des compartiments lorsque l'on change la longueur des mandrins.

On connait égallement des robots conçus pour saisir automatiquement un mandrin, le positionner dans une machine de bobinage puis l'extraire de ladite machine une fois bobiné. Un tel robot permet d'automatiser l'opération de bobinage dudit mandrin. Cependant, le robot ne peut manipuler qu'un seul mandrin ou une seule bobine à la fois. En outre, à moins d'augmenter considérablement le coût de conception du robot, de tels robots ne permettent pas la manipulation successive de mandrins de différentes longueurs.

La présente invention a pour but de permettre une mise en place rapide et précise de plusieurs mandrins sur une même barre selon les positions relatives souhaitées des mandrins.

Un autre but de la présente invention est de permettre de réaliser aisément et rapidement des bobines dont les mandrins sont de différentes longueurs.

Un autre but de la présente invention est de limiter le risque d'erreur de positionnement des mandrins sur la barre.

A cet effet, l'invention concerne un dispositif de préparation d'un ensemble de mandrins destinés à être enfilés sur une barre, écartés les uns des autres, caractérisé en ce que ledit dispositif comportant au moins deux gorges disposées à proximité l'une de l'autre, à savoir :
- d'une part, une gorge d'alimentation destinée à recevoir des mandrins 1 alignés selon l'axe de ladite gorge et juxtaposés par leur face d'extrémité, ladite gorge étant associée à des moyens de juxtaposition desdits mandrins alignés, les moyens de juxtaposition des mandrins disposés dans la gorge d'alimentation comportant un dispositif de convoyage des mandrins le long de la gorge d'alimentation, associé à une butée à une extrémité de la gorge pour immobiliser axialement les mandrins alignés dans ladite gorge en position juxtaposée,
- et, d'autre part, une gorge de réception de mandrins sélectionnés parmi les mandrins alignés de la gorge d'alimentation, ladite gorge de réception étant équipée d'organes de butée positionnables dans ladite gorge de réception le long de l'axe de ladite gorge pour délimiter des logements individuels de réception des mandrins sélectionnés,
le dispositif comportant également des moyens de transfert des mandrins sélectionnés de la gorge d'alimentation vers lesdits logements individuels de réception.

Un tel dispositif de préparation permet de positionner une pluralité de mandrins sur la barre. Après enfilage sur une barre, il est ainsi possible de procéder au bobinage simultané de ces mandrins. Le dispositif de préparation selon l'invention permet ainsi d'augmenter la cadence de production de bobines. En outre, un tel dispositif est adapté à la préparation de mandrins de différentes tailles, par simple modification du positionnement des organes de butée dans la gorge de réception.

Les mandrins peuvent être aisément et rapidement positionnés dans la gorge de réception en étant écartés les uns des autres conformément à leur position souhaitée sur la barre. En effet, l'utilisation d'une gorge d'alimentation de mandrins permet de bénéficier d'une réserve de mandrins à proximité de la gorge de réception. Les mandrins sélectionnés peuvent alors être rapidement transférés dans les logements de la gorge de réception en vue de l'enfilage des mandrins sur la barre.

Les moyens de juxtaposition des mandrins permettent d'obtenir une file continue de mandrins juxtaposés par leur face d'extrémité et donc alignés selon leur axe. Grâce à une telle juxtaposition de mandrins dans la gorge d'alimentation, la position de chacun des mandrins peut être aisément déterminée. Il est ainsi possible de sélectionner les mandrins de la gorge d'alimentation positionnés en regard des logements individuels de la gorge de réception, ce qui autorise un transfert aisé et rapide desdits mandrins dans lesdits logements.

L'utilisation combinée d'une gorge d'alimentation de mandrins à proximité de la gorge de réception et des moyens de transfert des mandrins offre la possibilité de transférer simultanément les mandrins sélectionnés de la gorge d'alimentation vers la gorge de réception dans les logements formés par les organes de butée, ce qui permet d'obtenir une cadence de production élevée.

Pour un cycle donné de préparation d'un ensemble de mandrins, les longueurs de mandrins enfilés sur la barre sont, de préférence, identiques. En variante, pour un cycle donné de préparation de mandrins, on peut prévoir que les longueurs de mandrins sur la barre soient différentes d'un mandrin à un autre. On peut encore prévoir que d'un cycle à un autre de préparation les longueurs de mandrins soient différentes. Dans chaque cas, la position des organes de butée le long de la gorge de réception est ajustée pour délimiter des logements individuels conformément à la position relative souhaitée des mandrins entre eux. Les positions des mandrins le long de la gorge d'alimentation étant connues, les moyens de transfert peuvent aisément transférer les mandrins sélectionnés dans lesdits logements de réception.

La barre peut ensuite être enfilée par une extrémité de la gorge de réception dans l'axe creux des mandrins alignés, écartés les uns des autres, selon un sens d'enfilement qui correspond au sens de déplacement des mandrins sélectionnés en butée contre les organes de butée. Les mandrins sélectionnés peuvent ainsi être immobilisés tous du même côté, ce qui permet un enfilage fiable et précis de la barre dans les mandrins en conservant les positions relatives souhaitées des mandrins entre eux et par rapport à la barre.

Selon une caractéristique avantageuse de l'invention, il est prévu des moyens de détermination de la position à laquelle doit être disposé chaque organe de butée le long de la gorge de réception, pour former lesdits logements individuels de réception des mandrins sélectionnés, chaque position étant déterminée au moins en fonction de la longueur et/ou du nombre des mandrins à monter sur la barre. L'utilisation de tels moyens de détermination permet d'automatiser le dispositif de préparation de l'ensemble des mandrins.

La combinaison d'une butée et du dispositif de convoyage permet de maintenir les mandrins juxtaposés et alignés dans la gorge d'alimentation. En effet, les mandrins retenus par la butée sont poussés les uns contre les autres par le dispositif de convoyage. La position de la butée d'extrémité et la longueur des mandrins étant connues, la position de chacun des mandrins disposés le long de la gorge d'alimentation est connue précisément.

Selon une caractéristique avantageuse de l'invention, la gorge de réception est équipée d'un dispositif de déplacement axial des mandrins réceptionnés pour les amener dans la gorge de réception en butée contre les organes de butée correspondants positionnés dans ladite gorge.

Le dispositif de déplacement axial permet, une fois les mandrins sélectionnés transférés dans les logements individuels de la gorge de réception, d'amener lesdits mandrins sélectionnés en butée axiale contre lesdits organes de butée. Les mandrins amenés en butée sont ainsi positionnés précisément et de manière stable dans la gorge de réception selon leur position relative souhaitée pour leur enfilage sur la barre. Le dispositif de déplacement axial permet ainsi de rattraper le jeu qui existe entre les mandrins et les organes de butée après le transfert desdits mandrins dans les logements.

Selon une caractéristique avantageuse de l'invention, lesdits moyens de transfert des mandrins sélectionnés comprennent des organes de poussée radiale destinés à venir s'appliquer, par une extrémité de poussée, contre la paroi périphérique des mandrins sélectionnés, lesdits organes de poussée étant mobiles entre une position de départ dans laquelle lesdits organes sont en retrait de la gorge d'alimentation et une position finale dans laquelle l'extrémité de poussée desdits organes est disposée au droit de la gorge de réception, la position de chaque organe de poussée étant de préférence réglable axialement en regard des mandrins sélectionnés à transférer.

La gorge d'alimentation et la gorge de réception étant disposées à proximité l'une de l'autre, l'utilisation d'organes de poussée permet de transférer aisément lesdits mandrins sélectionnés de la gorge d'alimentation vers les logements correspondants de la gorge de réception. La possibilité de réglage de la position des organes de poussée le long de l'axe de la gorge d'alimentation permet de les positionner en regard des mandrins sélectionnés pour être transférés. Cette possibilité de réglage est particulièrement intéressante lorsque les longueurs des mandrins varient d'un mandrin à un autre ou encore lorsque les longueurs des mandrins sont différentes d'un cycle de préparation de mandrins à un autre.

Selon une caractéristique avantageuse de l'invention, il est prévu des moyens d'aide au positionnement des organes de butée le long de l'axe de la gorge de réception. De préférence, les moyens d'aide au positionnement comportent au moins un élément s'étendant parallèlement à l'axe de la gorge de réception et muni de dents, à la manière d'une crémaillère, aptes à coopérer avec des dents correspondantes ménagées sur l'extrémité distale de chacun des organes de butée positionnés le long de l'axe de la gorge de réception.

Chaque dent d'un élément des moyens d'aide au positionnement constitue un pas de positionnement de l'organe de butée le long de l'axe de la gorge de réception. Le positionnement des organes de butée par pas permet d'obtenir un placement précis, stable, et reproductible des organes de butée.

De préférence, afin d'augmenter le nombre de positions que peuvent prendre les organes de butée le long de la gorge de réception, il est prévu deux éléments d'aide au positionnement, les dents du premier élément étant décalées par rapport aux dents du second élément. Une largeur de dent, par exemple de deux millimètres, permet de choisir le positionnement des organes de butée par pas d'un millimètre, avec une erreur de positionnement initiale inférieure à deux millimètres. Il est ainsi possible pour placer les organes de butée d'utiliser un robot dont l'erreur de précision peut atteindre jusqu'à un peu moins de deux millimètres tout en obtenant un placement de l'organe de butée par pas de un millimètre. Il est ainsi possible d'utiliser un robot de plus faible coût.

Selon une caractéristique avantageuse de l'invention, chaque organe de butée axiale positionné le long de l'axe de la gorge de réception s'étend sensiblement perpendiculairement à la gorge d'alimentation pour former une butée radiale des mandrins non sélectionnés, de manière à retenir lesdits mandrins non sélectionnés dans la gorge d'alimentation.

Les organes de butée combinent ainsi plusieurs fonctions, ce qui permet de limiter l'encombrement du dispositif de préparation et d'en réduire les coûts.

Selon une caractéristique avantageuse de l'invention, le dispositif comporte au moins un élément de recouvrement des mandrins logés dans la gorge de réception, tel qu'une plaque, ledit ou chaque élément de recouvrement étant déplaçable entre une position dans laquelle il recouvre au moins partiellement ladite gorge pour assurer le maintien desdits mandrins à l'intérieur de la gorge de réception et une position dans laquelle ladite gorge est découverte.

L'élément de recouvrement forme ainsi un couvercle actif lors de l'enfilage de la barre dans les mandrins pour former une retenue supérieure de manière à éviter que les mandrins ne s'échappent de leur logement. On peut prévoir que les moyens de recouvrement soient formés par un seul élément de recouvrement s'étendant sur toute la longueur de la gorge de réception. On peut prévoir en variante que les moyens de recouvrement soient formés par une pluralité d'éléments de recouvrement qui s'étendent par exemple chacun le long d'une portion de la gorge de réception en vue de recouvrir les logements individuels de mandrins.

Selon une caractéristique avantageuse de l'invention, le dispositif comporte des moyens de vérification du positionnement de chaque mandrin le long de la barre, les moyens de vérification comprenant de préférence un dispositif de capture d'images, tel qu'une caméra, et un logiciel de traitement d'images.

L'invention concerne également un dispositif de manutention qui comporte d'une part, un dispositif de préparation de mandrins vides tel que décrit ci-dessus, en vue de leur enfilage sur une barre, et, d'autre part, un dispositif de recueil des mandrins garnis, appelés bobines, portés par la barre en vue de leur désenfilage, ledit dispositif comportant une gorge, de préférence en V, de réception des bobines dans des logements individuels de bobines délimités par des organes de butée axiale, la position de chaque organe de butée étant réglable le long de ladite gorge de réception des bobines pour délimiter lesdits logements individuels de bobine, de longueur axiale sensiblement égale à celle des logements individuels de mandrins de la gorge de réception dudit dispositif de préparation.

La gorge de réception des bobines comporte ainsi de manière similaire à la gorge de réception des mandrins, des organes de butée qui sont positionnés pour former des logements aptes à recevoir les mandrins garnis ou bobines, et retenir lesdits mandrins garnis dans leur logement. Ainsi, après extraction de la barre, les bobines conservent une position précise en butée contre lesdits organes de butée des bobines.

La gorge en V permet de recevoir des bobines de diamètres différents, ce qui rend le dispositif adaptable à différentes longueurs de bobinage sur les mandrins, conduisant à des épaisseurs variables.

Selon une caractéristique avantageuse de l'invention, il est prévu des moyens de maintien en position des organes de butée des bobines dans la gorge de réception des bobines.

Selon une caractéristique avantageuse de l'invention, il est prévu des moyens d'aide au positionnement des organes de butée des bobines le long de l'axe de la gorge de réception des bobines. Préférentiellement, les moyens d'aide au positionnement comportent au moins un élément s'étendant parallèlement à l'axe de la gorge de réception des bobines et muni de dents, à la manière d'une crémaillère, aptes à coopérer avec des dents correspondantes ménagées sur chacun des organes de butée positionnés le long de l'axe de la gorge de réception des bobines.

L'invention concerne également un procédé de préparation de mandrins pour leur enfilage, sur une barre, écartés les uns des autres, qui comporte les étapes de :
a) positionnement, le long d'une gorge de réception des mandrins, d'organes de butée pour délimiter des logements individuels de réception des mandrins destinés à être enfilés, chaque organe de butée étant positionné en fonction de la position souhaitée desdits mandrins sur la barre,
b) amenée, au moyen d'un dispositif de convoyage, d'une série de mandrins alignés et juxtaposés par leur face d'extrémité dans une gorge d'alimentation disposée à proximité de la gorge de réception des mandrins, l'ordre des étapes a) et b) pouvant être quelconque,
c) transfert, de préférence simultané, des mandrins destinés à être enfilés, de la gorge d'alimentation vers la gorge de réception, dans lesdits logements individuels de mandrins,
d) déplacement axial des mandrins transférés dans les logements individuels de la gorge de réception pour les amener en butée contre les organes de butée.

De préférence, avant l'étape a) ou b) on détermine le nombre des organes de butée à positionner dans la gorge de réception et on détermine leur position axiale le long de ladite gorge au moins en fonction de la longueur et/ou du nombre de mandrins à monter sur la barre.

L'invention concerne également un procédé de manutention de mandrins comprenant les étapes de préparation des mandrins vides telle que décrites ci-dessus et les étapes suivantes de :
e) enfilage sur une barre des mandrins vides, logés dans la gorge de réception des mandrins puis transfert de la barre dans une zone de bobinage,
f) bobinage sur les mandrins enfilés sur la barre pour former des bobines,
g) dépose des bobines, portées par la barre, dans des logements individuels de bobines délimités par des organes de butée préalablement positionnés dans une gorge de réception des bobines, la position de chaque organe de butée étant réglée le long de ladite gorge de réception des bobines pour délimiter lesdits logements individuels de bobines,
h) désenfilage de la barre par déplacement selon l'axe des bobines, lesdites bobines restant en place dans lesdits logements individuels de bobines.

L'invention sera bien comprise à la lecture de la description suivante d'exemples de réalisation, en référence aux dessins annexés dans lesquels :
- la figure 1 est une vue en perspective du dispositif de préparation selon l'invention ;
- la figure 2 est une vue de détail en perspective d'un organe de butée de mandrin disposé dans la gorge de réception du dispositif de préparation de la figure 1 ;
- la figure 3 est une vue en perspective du dispositif de préparation selon l'invention, les mandrins étant alignés dans la gorge d'alimentation ;
- la figure 4 est une vue en perspective du dispositif de préparation de la figure 3 pendant le transfert des mandrins sélectionnés vers la gorge de réception ;
- la figure 5 est une vue en perspective du dispositif de préparation de la figure 4 lors de l'enfilage de la barre à l'intérieur des mandrins ;
- la figure 6 est une vue en perspective de la barre équipée des mandrins après bobinage desdits mandrins ;
- la figure 7 est une vue en perspective du dispositif de recueil des bobines ;
- la figure 8 est une vue de détail en perspective d'un organe de butée de bobine disposé dans la gorge du dispositif de recueil de la figure 7 ;
- la figure 9 est une vue en coupe transversale de la gorge du dispositif de recueil et de l'organe de butée de la figure 8.

En référence aux figures et comme rappelé ci-dessus, l'invention concerne un dispositif de manutention qui comprend, d'une part, un dispositif de préparation d'un ensemble de mandrins 1' vides en vue de leur enfilage sur une barre 7, et d'autre part un dispositif de recueil des mandrins garnis, appelés bobines 16, portés par la barre 7 en vue de leur désenfilage.

Les bobines 16 sont obtenues par bobinage d'un matériau, sous forme d'un ruban, autour des mandrins 1' portés par la barre 7 à l'aide d'une machine de bobinage dans laquelle est introduite ladite barre 7 portant les mandrins 1' enfilés sur ladite barre. Les mandrins sont des tubes creux par exemple en matériau plastique, en carton ou en métal.

Dans l'exemple illustré aux figures, le dispositif de manutention et le procédé associé s'appliquent à des mandrins autour desquels sont bobinés des rubans de transfert thermique. En variante, on peut prévoir d'enrouler d'autres éléments tel que fil, film, papier ou autres types de ruban.

### Dispositif de préparation de mandrins

Les mandrins 1' préparés par le dispositif de préparation de mandrins sont destinés à être enfilés sur une barre 7, écartés les uns des autres selon des positions relatives souhaitées précises.

Comme illustré aux figures 1 et 2 et de manière caractéristique à l'invention, ledit dispositif de préparation comporte deux gorges 2, 3 disposées à proximité l'une de l'autre, à savoir, d'une part, une gorge 2 d'alimentation (figure 1) destinée à recevoir des mandrins 1 alignés selon l'axe de ladite gorge 2, ladite gorge 2 étant associée à des moyens de juxtaposition desdits mandrins 1 alignés, et, d'autre part, une gorge 3 de réception de mandrins 1' sélectionnés parmi les mandrins 1 de la gorge 2 d'alimentation. Ladite gorge 3 de réception est équipée d'organes 6, 6' de butée positionnables dans ladite gorge 3 de réception le long de l'axe de ladite gorge 3 pour délimiter des logements individuels 18 de réception des mandrins 1' sélectionnés. Le dispositif de préparation comporte également des moyens de transfert 5 des mandrins 1' sélectionnés de la gorge 2 d'alimentation vers lesdits logements individuels 18 de réception.

Comme illustré à la figure 1, les deux gorges 2, 3 sont sensiblement parallèles. Pour une meilleure lisibilité, les gorges 2 et 3 n'ont pas été représentées sur les figures 3 à 5.

Préférentiellement, le dispositif de préparation comporte des moyens de détermination de la position à laquelle doit être disposé chaque organe 6, 6' de butée le long de la gorge 3 de réception, pour former lesdits logements individuels 18 de réception des mandrins sélectionnés. Les moyens de détermination sont formés par exemple par une unité électronique et informatique qui comporte des moyens de saisie de données, des moyens de mémorisation desdites données et des moyens de communication avec un robot ou tout autre dispositif de positionnement automatique. Des données telles que la longueur des mandrins peuvent être mémorisées dans l'unité électronique et informatique pour déterminer automatiquement la meilleure répartition possible desdits mandrins sur la barre et ainsi la position relative des mandrins entre eux. La détermination des positions que doivent prendre les mandrins sur la barre permet alors de déterminer les positions que doivent prendre les organes de butée le long de la gorge de réception pour délimiter les logements aptes à recevoir et à arrêter en butée les mandrins dans leur position souhaitée. Les organes de butée peuvent alors être positionnés automatiquement le long de la gorge de réception selon leur position déterminée.

On prévoit un certain écartement des mandrins entre eux pour permettre un bobinage correct de chacun des mandrins disposés sur une même barre, le bobinage de l'ensemble des mandrins étant de préférence effectué simultanément.

La détermination des positions que doivent prendre les mandrins 1' sur la barre permet de sélectionner une partie des mandrins disposés dans la gorge 2 d'alimentation pour être transférés dans les logements individuels 18. Dans l'exemple illustré aux figures, les mandrins 1' sélectionnés sont ceux qui sont situés en regard des logements 18 délimités par les organes 6, 6' de butée. Comme détaillé ci-après l'opération de sélection desdits mandrins est réalisée en positionnant les moyens de transfert en regard desdits mandrins.

Chaque organe 6, 6' de butée axiale positionné le long de l'axe de la gorge 3 de réception s'étend également sensiblement perpendiculairement à la gorge 2 d'alimentation pour former également une butée radiale des mandrins non sélectionnés, de manière à retenir lesdits mandrins non sélectionnés dans la gorge 2 d'alimentation.

Les moyens de juxtaposition des mandrins 1 disposés dans la gorge 2 d'alimentation comportent un dispositif de convoyage (non représenté) des mandrins le long de la gorge 2 d'alimentation, associé à une butée 4 en fin de gorge 2 pour retenir les mandrins 1 alignés dans ladite gorge 2 en position juxtaposée. De préférence, le dispositif de convoyage comporte deux boucles verticales parallèles formées par deux courroies circulant à l'intérieur et le long de la gorge 2 d'alimentation.

La gorge 3 de réception est également équipée d'un dispositif de déplacement axial 10 des mandrins 1' transférés, pour les amener en butée contre les organes 6 positionnés dans la gorge 3 de réception. Comme illustré à la figure 1, le dispositif de déplacement axial 10 se présente sous la forme d'un dispositif de convoyage qui comporte deux boucles verticales parallèles formées par deux courroies circulant à l'intérieur et le long de la gorge 3 pour déplacer les mandrins 1' sélectionnés dans le même sens contre les organes 6 de butée afin d'obtenir de manière précise leur position relative souhaitée les uns par rapport aux autres.

Comme illustré à la figure 2, la gorge 3 de réception est formée par deux corps allongés qui s'étendent parallèlement l'un à l'autre et dont les faces supérieures sont inclinées de manière à converger l'une vers l'autre pour délimiter ladite gorge 3. Les deux corps allongés étant disjoints la gorge 3 est ouverte centralement. Les mandrins reposent dans la gorge 3 sur les courroies du dispositif de convoyage 10 qui circulent le long de rainures 3A, 3B pratiquées dans les corps allongés formant la gorge 3 de réception.

Le dispositif comporte des moyens 14 d'aide au positionnement des organes 6 de butée le long de l'axe de la gorge 3 de réception. Ces moyens d'aide 14 comportent deux éléments 12, 12' allongés superposés qui s'étendent le long de la gorge 3 de réception et qui sont pourvus de dents 13, 13', à la manière d'une crémaillère. L'élément 12 est positionné au-dessus de l'élément 12' et les dents 13 de l'élément 12 sont en retrait des dents 13' de l'élément 12' par rapport à la gorge 3 de réception. Les dents 13, 13' d'un même élément 12, 12' sont de préférence de même géométrie, ici de forme triangulaire, et sont, dans l'exemple présenté, espacées les unes des autres de deux millimètres. Autrement dit, la largeur de chaque dent définie par la base de sa forme triangulaire est de deux millimètres. Les dents 13 de l'élément 12 sont en outre décalées axialement par rapport aux dents 13' de l'élément 12' d'une longueur de un millimètre. Une telle configuration géométrique des deux éléments 12, 12' allongés et de leurs dents permet de positionner un organe de butée avec un pas de un millimètre malgré une erreur de positionnement initiale pouvant atteindre un peu moins de deux millimètres. Les dents 13, 13' constituent également des moyens de blocage en position de ces organes de butée.

Comme illustré plus en détail à la figure 2, l'organe de butée 6 s'étend transversalement à l'axe de la gorge 3 de réception. L'organe de butée 6 comporte une partie centrale 6A en arc de cercle pour laisser passer la barre 7 lors de l'enfilement de ladite barre dans les mandrins. Cette partie centrale 6A repose à l'intérieur de la gorge 3 de réception et forme par l'un de ses flancs, ici le flanc visible sur la figure 2, une butée axiale vis-à-vis du mandrin 1' à loger dans le logement individuel 18 correspondant. La partie centrale 6A est prolongée d'un côté par une partie d'extrémité 6B formant, comme expliqué ci-avant, une butée radiale vis-à-vis des mandrins non sélectionnés restant dans la gorge 2 d'alimentation des mandrins. Cette partie 6B sert également de support à un élément 6E de réhausse pour empêcher un mandrin non sélectionné de la gorge d'alimentation de chevaucher la partie 6B de l'organe de butée 6. L'autre côté de la partie centrale 6A est prolongé par une partie 6C droite qui prend appui sur un profilé 28 longeant la gorge de réception. La partie 6C est elle-même prolongée par une partie dentée 6D d'extrémité dont les dents sont destinées à coopérer avec les dents 13 de l'élément 12 des moyens 14 d'aide au positionnement. Dans l'exemple illustré aux figures, la forme de la partie centrale 6A qui fait office de butée axiale est semi-circulaire. En variante, la partie centrale 6A peut prendre d'autres formes, pour autant que ladite forme autorise le passage de la barre pour l'enfilage de la barre sur lesdits mandrins et offre une surface de butée axiale suffisante. L'organe 6' de butée ne diffère de l'organe 6 de butée que par sa partie d'extrémité dentée qui est conçue pour venir en regard et en prise avec les dents 13' de l'élément inférieur 12'.

Les deux éléments 12, 12' sont solidaires en déplacement et montés mobiles radialement par rapport à l'axe de la gorge 3 de réception de manière à rattraper le jeu entre les dents des éléments 13, 13' et les dents des organes de butée 6 et 6', une fois les organes de butée positionnés dans la gorge 3. Une telle conception des éléments 12, 12' des moyens 14 d'aide au positionnement permet d'assurer un positionnement précis et stable des organes de butée dans ladite gorge de réception.

Les moyens de transfert 5 des mandrins 1' sélectionnés comprennent des paires d'organes 9A, 9B de poussée radiale destinés à venir s'appliquer, par une extrémité de poussée, contre la paroi périphérique des mandrins 1' sélectionnés disposés dans la gorge 2 d'alimentation. Lesdits organes 9A, 9B de poussée sont mobiles entre une position de départ dans laquelle lesdits organes sont en retrait de la gorge 2 d'alimentation et une position finale dans laquelle l'extrémité de poussée desdits organes est disposée au droit de la gorge 3 de réception. Dans l'exemple illustré aux figures, les organes de poussée 9A, 9B sont formés par des tiges métalliques de forme parallélépipédique.

Dans l'exemple illustré aux figures, la position de chaque organe 9A, 9B de poussée est avantageusement réglable axialement en regard des mandrins 1' sélectionnés à transférer.

Les organes de poussée 9A, 9B sont positionnés en regard des mandrins 1' sélectionnés de la gorge 2 d'alimentation pour les transférer dans les logements 18 de la gorge 3 de réception. Pour réaliser un positionnement précis des organes de poussée 9A, 9B, il est prévu, de manière similaire aux moyens 14 d'aide au positionnement des organes de butée 6 et 6', des moyens 24 d'aide au positionnement qui sont formés ici de deux éléments 25, 25' allongés superposés qui s'étendent le long de l'axe de la gorge 2 d'alimentation.

Comme illustré à la figure 1, ces éléments 25, 25' allongés sont pourvus de dents, à la manière de crémaillères, destinées à coopérer avec des dents des extrémités distales des organes de poussée 9A, 9B. Il est prévu deux types d'organes de poussée 9A et 9B. Une paire formée d'un organe de poussée 9A et d'un organe de poussée 9B est positionnée en regard de chaque mandrin 1' à transférer dans le logement 18. Chaque organe 9B de poussée est apte à coopérer avec les dents de l'élément 25 supérieur et chaque organe 9A de poussée est apte à coopérer avec les dents de l'autre élément 25' inférieur. Les éléments 25, 25' d'aide au positionnement des organes de poussée sont mobiles transversalement aux axes des gorges 2, 3, permettant le déplacement des organes 9A, 9B de poussée, et ainsi le transfert des mandrins sélectionnés dans les logements 18.

De manière similaire aux moyens 12, 12' d'aide au positionnement des organes 6, 6' de butée, l'élément 25 est positionné au-dessus de l'élément 25' et les dents de l'élément 25 sont décalées axialement par rapport aux dents de l'élément 25' et en retrait de celles-ci par rapport à la gorge 2 d'alimentation.

Les paires d'organes de poussée 9A, 9B sont de préférence déplaçables simultanément pour transférer en même temps et donc rapidement l'ensemble des mandrins 1' sélectionnés dans les logements individuels 18.

Chaque organe de poussée 9A, 9B en forme de tige comporte une partie 27 en forme de U retourné permettant à la tige de chevaucher une barre de guidage (non représentée) parallèle aux gorges, en s'étendant transversalement à ladite barre. Une telle conception de la tige et l'utilisation de la barre de guidage permet de conserver l'orientation orthogonale de la tige par rapport aux axes des gorges 2, 3. L'ensemble formé des tiges 9A, 9B, de la barre de guidage et des éléments 25, 25' est mobile radialement par rapport aux axes des gorges 2, 3.

Les organes de poussée 9A, 9B peuvent être ainsi précisément positionnés en regard des mandrins 1' sélectionnés pour assurer un transfert précis desdits mandrins dans les logements. En variante, on peut prévoir que les positions relatives des organes de poussée ne soient pas réglables. Dès lors, lorsque la longueur des mandrins varie d'un cycle de préparation à un autre, les moyens de transfert doivent être remplacés par d'autres moyens de transfert dont les positions des organes de poussée correspondent aux positions des mandrins sélectionnés, c'est-à-dire à transférer.

Le dispositif peut également comporter un élément de recouvrement 26, ou couvercle, des mandrins 1' logés dans la gorge 3 de réception, tel qu'une plaque. Ledit élément de recouvrement 26 est déplaçable entre une position PR (figure 5) dans laquelle il recouvre au moins partiellement ladite gorge 3 pour assurer le maintien desdits mandrins 1' à l'intérieur de la gorge 3 de réception (en particulier lors de l'enfilage de la barre dans les mandrins) et une position PD dans laquelle ladite gorge 3 est découverte (figure 3).

### Dispositif de recueil des mandrins garnis

Comme illustré aux figures 7 à 9, ledit dispositif de recueil comporte une gorge 8 de réception des bobines dans des logements individuels 19 de bobines délimités par des organes 11 de butée axiale. La position de chaque organe 11 de butée est réglable le long de ladite gorge 8 de réception des bobines pour délimiter lesdits logements individuels 19 de bobine 16. Lesdits logements individuels 19 sont sensiblement de même longueur axiale que les logements individuels 18 de la gorge 3 de réception dudit dispositif de préparation. Comme illustré à la figure 9, la gorge 8 comporte une section en V ce qui permet de recueillir des bobines 16, 16' de différents diamètres.

De manière similaire au dispositif de préparation, le dispositif de recueil comporte des moyens 20 d'aide au positionnement des organes 11 de butée des bobines le long de l'axe de la gorge 8 de réception des bobines. Les moyens 20 d'aide au positionnement comportent deux éléments 21, 21' s'étendant parallèlement à l'axe de la gorge 8 de réception des bobines et munis de dents 22, 22', à la manière d'une crémaillère, aptes à coopérer avec des dents 11 D ménagées à une extrémité de chacun des organes 11 de butée positionnés le long de l'axe de la gorge 8 de réception des bobines.

De manière similaire aux moyens 12 et 24 d'aide au positionnement des organes de butée et des organes de poussée, l'élément 21 est positionné au-dessus de l'élément 21' et les dents 22 de l'élément 21 sont en retrait des dents 22 de l'élément 21 par rapport à l'axe de la gorge 8 et sont également décalées axialement par rapport aux dents 22' de l'élément 21'. Une telle configuration géométrique des deux éléments 21, 21' allongés et de leurs dents 22, 22' permet de positionner un organe 11 de butée de bobine avec un pas précis (ici un millimètre) correspondant à la moitié de l'écartement entre deux dents d'un même élément.

Les deux éléments 21, 21' longitudinaux superposés sont montés à coulissement sur des rails 23 pour un déplacement transversalement à l'axe de la gorge 8 de réception des bobines de manière à rattraper le jeu entre les dents 22, 22' des éléments 21 et 21' et les dents des organes de butée 11. Un tel déplacement transversal peut être réalisé avec un système de vérin 17 comme illustré à la figure 7.

Comme illustré à la figure 8, chaque organe de butée 11 comporte une partie centrale 11A dont un flanc fait office de butée axiale vis-à-vis d'une bobine 16 adjacente. La partie centrale 11A présente une encoche autorisant le passage de la barre aussi bien pour sa dépose dans la gorge 8 avec les bobines que pour son extraction des bobines. Cette partie centrale 11A est prolongée d'un côté par une partie 11 B droite d'extrémité qui vient en appui sur un bord longitudinal de la gorge 8. L'autre côté de la partie centrale 11A est prolongé par une autre partie 11C en forme de U inversé, qui vient en appui sur l'autre bord latérale de la gorge, et se termine par des dents 11 D d'extrémité aptes à coopérer avec les dents 22 ou 22' des éléments 21, 21' des moyens d'aide au positionnement 20. Comme visible sur la figure 8, les parties 11 A, 11 B, 11C et 11 D sont avantageusement alignées.

Le dispositif de recueil comporte en outre des moyens de maintien 15 en position des organes 11 de butée des bobines dans la gorge 8 de réception des bobines. Ces moyens de maintien 15 sont ici formés par une plaque de serrage permettant de maintenir la partie 11 B d'extrémité de chaque organe 11 de butée contre un bord longitudinal de la gorge 8.

### Procédé de manutention des mandrins

Le procédé de manutention des mandrins à l'aide du dispositif de manutention décrit ci-dessus comporte les étapes principales suivantes :
a) positionnement, le long de la gorge 3 de réception des mandrins 1', des organes 6 de butée pour délimiter les logements individuels 18 de réception des mandrins 1' destinés à être enfilés, chaque organe 6 de butée étant positionné en fonction de la position souhaitée desdits mandrins sur la barre 7,
b) amenée d'une série de mandrins 1 alignés et juxtaposés dans la gorge 2 d'alimentation disposée à proximité de la gorge 3 de réception, l'ordre des étapes a) et b) pouvant être quelconque,
c) transfert, de préférence simultané, des mandrins 1' sélectionnés destinés à être enfilés, depuis la gorge 2 d'alimentation jusqu'à la gorge 3 de réception, dans lesdits logements individuels 18 de mandrins,
d) éventuel déplacement axial des mandrins 1' transférés dans les logements individuels 18 de la gorge 3 de réception pour les amener en butée contre les organes 6 de butée,
e) enfilage de la barre 7 dans l'axe creux des mandrins 1' vides, puis introduction de la barre équipée des mandrins 1' nus dans la machine de bobinage,
f) bobinage des mandrins 1' enfilés sur la barre 7 pour former des bobines 16,
g) dépose des bobines, portées par la barre 7, dans les logements individuels 19 de bobines délimités par des organes 11 de butée préalablement positionnés dans la gorge 8 de réception des bobines,
h) désenfilage de la barre 7 par déplacement le long de l'axe des bobines, lesdites bobines restant en place dans lesdits logements individuels 19 de bobines,
i) mise en caisse des mandrins garnis ou bobines.

De préférence, avant l'étape a) ou b) on détermine le nombre des organes de butée 6 à positionner dans la gorge 3 de réception et on détermine leur position axiale le long de ladite gorge 3, au moins en fonction de la longueur et/ou du nombre de mandrins 1 à monter sur la barre 7.

Les étapes du procédé de manutention sont détaillées ci-dessous.

Les organes de butée sont positionnés dans la gorge 3 de réception de manière à délimiter les logements individuels 18 des mandrins en fonction des positions souhaitées des mandrins sur la barre. La position le long de la gorge 3 du flanc de la partie 6A d'un organe 6 formant butée axiale correspond à la position souhaitée de la face d'extrémité d'un mandrin sur la barre.

On peut prévoir que les organes 6, 6' de butée soient disposés manuellement par l'opérateur dans la gorge 3 de réception ou automatiquement à l'aide de l'unité de gestion électronique et informatique et du dispositif de positionnement automatique pilotés par ladite unité pour placer les organes de butée selon leur position déterminée par les moyens de détermination, le long de la gorge 3 de réception.

Comme illustré à la figure 1, il est possible de doubler chaque organe 6 de butée par un autre organe 6' de butée. Bien entendu seul un des organes 6 de butée fait office de butée axiale vis-à-vis d'un mandrin sélectionné. L'utilisation d'une paire d'organes 6 de butée sert à former deux butées radiales vis-à-vis d'un mandrin 1 non sélectionné destiné à rester dans la gorge 2 d'alimentation lors du transfert des mandrins sélectionnés, afin de le maintenir dans la gorge 2 d'alimentation.

Le positionnement précis des organes 6, 6' de butée est obtenu grâce aux moyens d'aide 14 au positionnement tel que décrit ci-dessus. Selon que la position déterminée d'un mandrin le long de la gorge 3 peut être obtenue par coopération des dents d'un organe 6, 6' de butée avec les dents 13 de l'élément 12 supérieur ou celles 13' de l'élément 12' inférieur, l'opérateur ou le robot sélectionne l'organe 6 ou 6' de butée correspondant et l'amène en prise avec les dents de l'élément 12 ou 12' associé.

Les organes de butée 6, 6' sont mis en place par le dessus de la gorge 3 de réception pour venir en prise avec les dents 13, 13' des éléments 12, 12'. Une fois les organes de butée positionnés le long de la gorge 3, les éléments 12, 12' sont déplacés radialement pour rattraper le jeu résiduel entre les dents 13, 13' des éléments 12, 12' et celles des organes 6, 6' de butée. Les organes 6, 6' de butée sont alors immobilisés axialement dans leur position souhaitée dans la gorge.

Les mandrins nus sont acheminés et accolés les uns derrière les autres suivant leur axe dans la gorge 2 d'alimentation par un dispositif de convoyage (non représenté). Le dispositif de convoyage continue d'être activé tandis que les mandrins 1 sont retenus par la butée 4. Il en résulte que les mandrins disposés dans la gorge 2 d'alimentation sont poussés les uns contre les autres, ce qui permet d'obtenir une file de mandrins alignés et juxtaposés par leurs faces d'extrémités. La position de la butée 4 et la longueur de chacun des mandrins étant connues, la position de chaque mandrin le long de la gorge 2 d'alimentation est également connue.

Ce dispositif de convoyage associé à la gorge 2 d'alimentation (non représenté) comporte par exemple, de manière similaire au dispositif de convoyage 10 associé à la gorge 3 de réception (visible sur la figure 1), deux boucles sans fin parallèles formées par des courroies sur lesquelles reposent les mandrins 1. Les courroies défilent à l'intérieur et le long de la gorge correspondante pour déplacer les mandrins 1 le long de celle-ci.

Les organes 9A, 9B de poussée des moyens de transfert 5 sont positionnés en regard des mandrins 1' sélectionnés pour être transférés dans les logements individuels 18. Les mandrins 1' sélectionnés correspondent aux mandrins de la gorge 2 d'alimentation dont les positions relatives correspondent sensiblement aux positions relatives souhaitées des mandrins entre eux sur la barre 7. Ainsi, dans l'exemple illustré aux figures, les mandrins dits sélectionnés sont ceux disposés en regard des logements individuels 18.

Comme illustré à la figure 3, le couvercle 26 est initialement en position couverte pour permettre le transfert des mandrins 1 dans le logement individuel 18 formé entre des paires adjacentes d'organes 6 et 6'.

Comme illustré à la figure 4, les mandrins sélectionnés sont poussés par les organes de poussée 9A, 9B dans les logements 18 de la gorge 3 de réception. Pour ce faire, les organes de poussée 9A, 9B sont simultanément déplacés radialement par rapport à l'axe de la gorge 2, jusqu'à venir au droit de la gorge 3 de réception, afin que les mandrins poussés prennent place dans les logements individuels 18 correspondants. Dans l'exemple illustré à la figure 4, un mandrin sur deux est déplacé dans la gorge 3 de réception.

De préférence, la gorge 2 d'alimentation est surélevée par rapport à la gorge 3 de réception de manière à permettre un transfert aisé des mandrins vers les logements 18.

Comme illustré à la figure 4, en fin de course de poussée, les organes de poussée 9A, 9B s'étendent transversalement au-dessus de la gorge 2 d'alimentation et leur extrémité s'interpose entre les parties 6B et 6E de deux paires adjacentes d'organes 6, 6'. Grâce aux parties 6B et 6E formant butée radiale, les mandrins non sélectionnés ne sont pas entraînés et restent dans la gorge 2 d'alimentation.

Une fois les mandrins 1' poussés dans les logements individuels 18, les organes de poussée 9A, 9B se retirent, ce qui permet de libérer la gorge 2 d'alimentation et de regrouper l'ensemble des mandrins 1 non sélectionnés jusqu'à la butée 4 pour former un nouvel alignement de mandrins juxtaposés et compléter l'alignement par d'autres mandrins, de manière à préparer un nouveau cycle d'enfilage de mandrins sur une barre.

Les mandrins 1' transférés dans les logements 18 sont ensuite amenés par un déplacement suivant la flèche F, par le dispositif de convoyage 10 en butée contre le flanc des organes de butée 6 correspondants pour atteindre leur position précise souhaitée.

Le couvercle 26 vient ensuite recouvrir les mandrins 1' pour les maintenir en place. La barre 7 est alors enfilée par une de ses extrémités dans l'axe creux des mandrins positionnés dans la gorge 3 de réception. En particulier, la barre 7 est enfilée par une extrémité de la gorge 3 de réception (ici par le côté droit tel qu'illustré par la flèche E à la figure 5), dans le même sens que le sens (flèche F) selon lequel les mandrins 1' ont été déplacés en butée contre les flancs des organes 6 de butée. En variante, il est également possible d'inverser le sens de déplacement imprimé par le dispositif de convoyage 10 aux mandrins sélectionnés (sens opposé de la flèche F). Dans ce cas, lesdites mandrins seraient amenés en butée 6' et l'enfilage de la barre serait effectué par l'autre extrémité de la gage 3 (à gauche sur la figure 5, dans le sens opposé de la flèche E).

Grâce à la forme de la partie centrale 6A de chaque organe de butée autorisant le passage de la barre 7, la barre est aisément enfilée selon l'axe des mandrins 1', ceux-ci conservant leurs positions relatives grâce aux butées axiales desdits organes 6 de butée. Une fois la barre 7 enfilée dans les mandrins, le couvercle 26 est relevé de manière à libérer la gorge de réception et à permettre l'enlèvement par le dessus de la barre munie des mandrins nus. La forme ouverte vers le haut de la partie centrale 6A de chaque organe de butée permet de faciliter l'extraction de la barre par le dessus.

Comme illustré à la figure 6, chaque barre est munie à ses extrémités 7A, 7B de formes géométriques qui permettent sa saisie afin de la manipuler. La manipulation de la barre peut être réalisée manuellement ou par un robot équipé de moyens de saisie de forme complémentaire des extrémités de la barre.

Une fois enfilés sur la barre, les mandrins 1' sont maintenus en position sur ladite barre 7 à l'aide de moyens de maintien, tels qu'un système formé par des tétons en caoutchouc aptes à être déplacés en saillie radialement à la barre par injection d'air comprimé à l'intérieur de la barre qui est creuse dans cet exemple. Lors de l'injection d'air comprimé les tétons viennent en appui contre la paroi périphérique intérieure des mandrins, et assurent ainsi le maintien en position desdits mandrins sur la barre.

La barre 7 pourvue des mandrins 1' vides maintenus selon leur position souhaitée, passe tout d'abord devant un dispositif de capture d'images (non représenté), tel qu'une caméra, associé à un logiciel de traitement d'images pour vérifier que les positions des mandrins le long de ladite barre correspondent bien aux positions souhaitées puis est introduite dans la machine de bobinage (non représentée). Les mandrins sont alors garnis, c'est-à-dire bobinés, simultanément, par enroulement d'un ruban, ici un ruban de transfert thermique. Une fois le bobinage terminé le robot ou l'opérateur retire la barre de ladite machine de bobinage. Les mandrins sont, comme illustré à la figure 6, revêtus d'un enroulement de ruban de transfert thermique. Chaque mandrin garni forme une bobine 16.

La barre munie des bobines 16 est ensuite placée dans le dispositif de recueil (figure 7) soit par l'opérateur soit par le dispositif de positionnement automatique piloté par l'unité de traitement électronique et informatique. Préalablement à la pose de la barre 7 dans le dispositif de recueil, les organes de butée 11 ont été positionnés dans la gorge 8 de réception pour former des logements individuels 19 de réception des bobines, de longueur sensiblement égale à la longueur des logements 18 des mandrins correspondants. Comme rappelé ci-avant, lesdits organes de butée 11 sont associés à des moyens d'aide au positionnement 20, similaire aux autres moyens d'aide au positionnement, formés de deux éléments 21, 21' longitudinaux superposés munis de dents 22, 22' qui coopèrent avec des dents des organes de butée 11.

Les moyens de maintien des bobines sur la barre sont ensuite désactivés par exemple en libérant l'air comprimé de l'intérieur de la barre ce qui permet aux tétons de se rétracter à l'intérieur de ladite barre de manière à autoriser le coulissement des mandrins sur la barre. La barre 7 est alors extraite en tirant le long de son axe tandis que les bobines sont maintenues dans leur logement entre les organes de butée 11, en butée contre ces derniers. Un dispositif de préhension automatique ou non peut alors saisir individuellement les bobines dans leurs logements pour les stocker dans des bacs.

Pour un nouveau cycle de bobinage de mandrins, les nouvelles positions des organes de butée et des organes de poussée sont ajustées, si nécessaire, en fonction de la longueur des mandrins et de leur position souhaitée sur la barre.

## Revendications

1. Dispositif de préparation d'un ensemble de mandrins (1') destinés à être enfilés sur une barre (7), écartés les uns des autres, comportant au moins deux gorges (2, 3) disposées à proximité l'une de l'autre, à savoir :
- d'une part, une gorge (2) d'alimentation destinée à recevoir des mandrins (1) alignés selon l'axe de ladite gorge (2) et juxtaposés par leur face d'extrémité, ladite gorge (2) étant associée à des moyens de juxtaposition desdits mandrins (1) alignés, les moyens de juxtaposition des mandrins (1) disposés dans la gorge (2) d'alimentation comportant un dispositif de convoyage des mandrins le long de la gorge (2) d'alimentation, associé à une butée (4) à une extrémité de la gorge (2) pour immobiliser axialement les mandrins (1) alignés dans ladite gorge (2) en position juxtaposée,
- et, d'autre part, une gorge (3) de réception de mandrins (1') sélectionnés parmi les mandrins (1) alignés de la gorge (2) d'alimentation, ladite gorge (3) de réception étant équipée d'organes (6) de butée positionnables dans ladite gorge (3) de réception le long de l'axe de ladite gorge (3) pour délimiter des logements individuels (18) de réception des mandrins (1') sélectionnés,
le dispositif comportant également des moyens de transfert (5) des mandrins (1') sélectionnés de la gorge (2) d'alimentation vers lesdits logements individuels (18) de réception.

2. Dispositif de préparation selon la revendication 1, du type automatique, **caractérisé en ce qu'**il comporte des moyens de détermination de la position à laquelle doit être disposé chaque organe (6) de butée le long de la gorge (3) de réception, pour former lesdits logements individuels (18) de réception des mandrins sélectionnés, chaque position étant déterminée au moins en fonction de la longueur et/ou du nombre des mandrins à monter sur la barre (7).

3. Dispositif selon l'une des revendications précédentes, **caractérisé en ce que** la gorge (3) de réception est équipée d'un dispositif de déplacement axial (10) des mandrins (1') réceptionnés pour les amener dans la gorge (3) de réception en butée contre les organes (6) correspondants de butée positionnés dans ladite gorge.

4. Dispositif selon l'une des revendications précédentes, **caractérisé en ce que** lesdits moyens de transfert (5) des mandrins (1') sélectionnés comprennent des organes (9A, 9B) de poussée radiale destinés à venir s'appliquer, par une extrémité de poussée, contre la paroi périphérique des mandrins (1') sélectionnés, lesdits organes (9A, 9B) de poussée étant mobiles entre une position de départ dans laquelle lesdits organes sont en retrait de la gorge (2) d'alimentation et une position finale dans laquelle l'extrémité de poussée desdits organes est disposée au droit de la gorge (3) de réception, la position de chaque organe (9A, 9B) de poussée étant de préférence réglable axialement en regard des mandrins (1') sélectionnés à transférer.

5. Dispositif selon l'une des revendications précédentes, **caractérisé en ce qu'**il comporte des moyens (14) d'aide au positionnement des organes (6) de butée le long de l'axe de la gorge (3) de réception.

6. Dispositif selon la revendication 5, **caractérisé en ce que** les moyens (14) d'aide au positionnement comportent au moins un élément (12) s'étendant parallèlement à l'axe de la gorge (3) de réception et muni de dents (13), à la manière d'une crémaillère, aptes à coopérer avec des dents (6D) correspondantes ménagées sur l'extrémité distale de chacun des organes (6) de butée positionnés le long de l'axe de la gorge (3) de réception.

7. Dispositif selon l'une des revendications précédentes, **caractérisé en ce que** chaque organe (6) de butée axiale positionné le long de l'axe de la gorge (3) de réception s'étend sensiblement perpendiculairement à la gorge (2) d'alimentation pour former une butée radiale des mandrins non sélectionnés, de manière à retenir lesdits mandrins non sélectionnés dans la gorge (2) d'alimentation.

8. Dispositif selon l'une des revendications précédentes, **caractérisé en ce que** le dispositif comporte au moins un élément de recouvrement (26) des mandrins (1') logés dans la gorge (3) de réception, tel qu'une plaque, ledit ou chaque élément de recouvrement (26) étant déplaçable entre une position (PR) dans laquelle il recouvre au moins partiellement ladite gorge (3) pour assurer le maintien desdits mandrins (1') à l'intérieur de la gorge (3) de réception et une position (PD) dans laquelle ladite gorge (3) est découverte.

9. Dispositif de manutention de mandrins, **caractérisé en ce qu'**il comprend, d'une part, un dispositif de préparation de mandrins vides selon l'une des revendications précédentes en vue de leur enfilage sur une barre, et, d'autre part, un dispositif de recueil des mandrins garnis, appelés bobines (16), portés par la barre (7) en vue de leur désenfilage, ledit dispositif comportant une gorge (8), de préférence en V, de réception des bobines dans des logements individuels (19) de bobines délimités par des organes (11) de butée axiale, la position de chaque organe (11) de butée étant réglable le long de ladite gorge (8) de réception des bobines pour délimiter lesdits logements individuels (19) de bobine (16), de longueur axiale sensiblement égale à celle des logements individuels (18) de mandrins (1) de la gorge (3) de réception dudit dispositif de préparation.

10. Dispositif selon la revendication 9, **caractérisé en ce qu'**il comporte des moyens de maintien (15) en position des organes (11) de butée des bobines dans la gorge (8) de réception des bobines.

11. Dispositif selon l'une des revendications 9 et 10, **caractérisé en ce qu'**il comporte des moyens (20) d'aide au positionnement des organes (11) de butée des bobines le long de l'axe de la gorge (8) de réception des bobines.

12. Dispositif selon la revendication 11, **caractérisé en ce que** les moyens (20) d'aide au positionnement comportent au moins un élément (21) s'étendant parallèlement à l'axe de la gorge (8) de réception des bobines et muni de dents (22), à la manière d'une crémaillère, aptes à coopérer avec des dents (11 D) correspondantes ménagées sur chacun des organes (11) de butée positionnés le long de l'axe de la gorge (8) de réception des bobines.

13. Dispositif selon l'une des revendications précédentes, **caractérisé en ce qu'**il comporte des moyens de vérification du positionnement de chaque mandrin (1') le long de la barre (7), les moyens de vérification comprenant de préférence un dispositif de capture d'images, tel qu'une caméra, et un logiciel de traitement d'images.

14. Procédé de préparation de mandrins (1') pour leur enfilage, sur une barre (7), écartés les uns des autres, **caractérisé en ce qu'**il comporte les étapes de :
a) positionnement, le long d'une gorge (3) de réception des mandrins (1'), d'organes (6) de butée pour délimiter des logements individuels (18) de réception des mandrins (1') destinés à être enfilés, chaque organe (6) de butée étant positionné en fonction de la position souhaitée desdits mandrins sur la barre,
b) amenée, au moyen d'un dispositif de convoyage, d'une série de mandrins (1) alignés et juxtaposés par leur face d'extrémité dans une gorge (2) d'alimentation disposée à proximité de la gorge (3) de réception des mandrins, l'ordre des étapes a) et b) pouvant être quelconque,
c) transfert, de préférence simultané, des mandrins (1') destinés à être enfilés, de la gorge (2) d'alimentation vers la gorge (3) de réception, dans lesdits logements individuels (18) de mandrins,
d) déplacement axial des mandrins (1') transférés dans les logements individuels (18) de la gorge (3) de réception pour les amener en butée contre les organes (6) de butée.

15. Procédé de préparation selon la revendication 14, **caractérisé en ce qu'**avant l'étape a) ou b) on détermine le nombre des organes de butée (6) à positionner dans la gorge (3) de réception et on détermine leur position axiale le long de ladite gorge (3) au moins en fonction de la longueur et/ou du nombre de mandrins (1) à monter sur la barre (7).

16. Procédé de manutention de mandrins (1) comprenant les étapes de préparation des mandrins vides selon l'une des revendications 14 ou 15 en vue de leur enfilage sur une barre (7), **caractérisé en ce qu'**il comporte les étapes suivantes de :
e) enfilage sur une barre (7) des mandrins (1') vides, logés dans la gorge de réception des mandrins, puis transfert de la barre dans une zone de bobinage,
f) bobinage sur les mandrins (1') enfilés sur la barre (7) pour former des bobines (16),
g) dépose des bobines, portées par la barre (7), dans des logements individuels (19) de bobines délimités par des organes (11) de butée préalablement positionnés dans une gorge (8) de réception des bobines, la position de chaque organe (11) de butée étant réglée le long de ladite gorge (8) de réception des bobines pour délimiter lesdits logements individuels (19) de bobines (16),
h) désenfilage de la barre (7) par déplacement selon l'axe des bobines, lesdites bobines restant en place dans lesdits logements individuels (19) de bobines.

## Claims

1. A device for preparing a set of mandrels (1') to be fitted onto a rod (7) and spaced apart from one another, comprising at least two grooves (2, 3) arranged in proximity to one another, namely:
- on the one hand, a supply groove (2) for receiving the mandrels (1) aligned along the axis of said groove (2) and juxtaposed via their end face, said groove (2) being associated with means for juxtaposing said aligned mandrels (1), the means for juxtaposing the mandrels (1) arranged in the supply groove (2) comprising a device for conveying the mandrels along the supply groove (2), said device being associated with an abutment (4) at one end of the groove (2) for immobilizing axially the mandrels (1) aligned in said groove (2) in a juxtaposed position,
- and, on the other hand, a groove (3) for receiving mandrels (1') selected from the aligned mandrels (1) of the supply groove (2), said receiving groove (3) being equipped with abutment members (6) that can be positioned in said receiving groove (3) along the axis of said groove (3) in order to define individual housings (18) for receiving the selected mandrels (1'), the device also comprising means (5) for transferring the selected mandrels (1') from the supply groove (2) toward said individual receiving housings (18).

2. The preparation device as claimed in claim 1, of the automatic type, **characterized in that** it comprises means for determining the position at which each abutment member (6) must be arranged along the receiving groove (3) in order to form said individual housings (18) for receiving the selected mandrels, each position being determined at least as a function of the length and/or the number of the mandrels to be mounted on the rod (7).

3. The device as claimed in one of the preceding claims, **characterized in that** the receiving groove (3) is equipped with a device (10) for axially displacing the received mandrels (1') in order to bring them into abutment, within the receiving groove (3), with the corresponding abutment members (6) positioned in said groove.

4. The device as claimed in one of the preceding claims, **characterized in that** said means (5) for transferring the selected mandrels (1') comprise radial pushing members (9A, 9B) that are intended to be brought to bear, via a pushing end, against the peripheral wall of the selected mandrels (1'), it being possible for said pushing members (9A, 9B) to be moved between a starting position in which said members are retracted from the supply groove (2) and a final position in which the pushing end of said members is arranged at right angles to the receiving groove (3), the position of each pushing member (9A, 9B) preferably being axially adjustable with reference to the selected mandrels (1') to be transferred.

5. The device as claimed in one of the preceding claims, **characterized in that** it comprises means (14) for aiding the positioning of the abutment members (6) along the axis of the receiving groove (3).

6. The device as claimed in claim 5, **characterized in that** the means (14) for aiding the positioning comprise at least one element (12) that extends parallel to the axis of the receiving groove (3) and is equipped with teeth (13), in the manner of a rack, that can interact with corresponding teeth (6D) arranged on the distal end of each of the abutment members (6) positioned along the axis of the receiving groove (3).

7. The device as claimed in one of the preceding claims, **characterized in that** each axial abutment member (6) positioned along the axis of the receiving groove (3) extends substantially perpendicularly to the supply groove (2) to form a radial abutment for the unselected mandrels, so that said unselected mandrels are retained in the supply groove (2).

8. The device as claimed in one of the preceding claims, **characterized in that** the device comprises at least one element (26), such as a plate, for covering the mandrels (1') housed in the receiving groove (3), said or each covering element (26) being displaceable between a position (PR) in which it at least partially covers said groove (3) in order to hold said mandrels (1') inside the receiving groove (3) and a position (PD) in which said groove (3) is uncovered.

9. A device for handling mandrels, **characterized in that** it comprises, on the one hand, a device for preparing empty mandrels according to one of the previous claims with a view to them being fitted onto a rod and, on the other hand, a device for collecting full mandrels known as reels (16) and carried by the rod (7) with a view to them being removed from the rod, said device comprising a preferably V-shaped groove (8) for receiving the reels in individual housings (19) for reels defined by axial abutment members (11), it being possible to adjust the position of each abutment member (11) along said reel-receiving groove (8) in order to define said individual housings (19) for reels (16), with an axial length substantially equal to that of the individual housings (18) for mandrels (1) of the receiving groove (3) of said preparation device.

10. The device as claimed in claim 9, **characterized in that** it comprises means (15) for holding the abutment members (11) for the reels in position in the receiving groove (8) for the reels.

11. The device as claimed in either of claims 9 and 10, **characterized in that** it comprises means (20) for aiding the positioning of the abutment members (11) of the reels along the axis of the receiving groove (8) for the reels.

12. The device as claimed in claim 11, **characterized in that** means (20) for aiding the positioning comprise at least one element (21) that extends parallel to the axis of the receiving groove (8) of the reels and is equipped with teeth (22), in the manner of a rack, that can interact with corresponding teeth (11D) arranged on each of the abutment members (11) positioned along the axis of the receiving groove (8) for the reels.

13. The device as claimed in one of the preceding claims, **characterized in that** it comprises means for checking the positioning of each mandrel (1') along the rod (7), the checking means preferably comprising a device for capturing images, such as a camera, and image-processing software.

14. A method for preparing mandrels (1') to be fitted on a rod (7) and spaced apart from one another, **characterized in that** it comprises the steps of:
a) positioning, along a groove (3) for receiving the mandrels (1'), abutment members (6) for defining individual housings (18) for receiving the mandrels (1') to be fitted, each abutment member (6) being positioned as a function of the desired position of said mandrels on the rod,
b) bringing, by means of a conveying device, a series of aligned mandrels (1) juxtaposed via their end face into a supply groove (2) arranged in proximity to the receiving groove (3) for the mandrels, the order of steps a) and b) being interchangeable,
c) transferring, preferably simultaneously, the mandrels (1') to be fitted from the supply groove (2) toward the receiving groove (3), into said individual mandrel housings (18),
d) axial displacement of the mandrels (1') transferred into the individual housings (18) of the receiving groove (3) in order to bring them into abutment with the abutment members (6).

15. The method as claimed in claim 14, **characterized in that** before steps a) or b), the number of the abutment members (6) to be positioned in the receiving groove (3) and their axial position along said groove (3) are determined at least as a function of the length and/or the number of mandrels (1) to be mounted on the rod (7).

16. A method for handling mandrels (1) comprising the steps for preparing the empty mandrels as claimed in either of claims 14 and 15, **characterized in that** it comprises the following steps of:
e) fitting empty mandrels (1'), housed in the receiving groove for the mandrels, onto a rod (7) and then transferring the rod into a wingding area,
f) winding onto the mandrels (1') fitted onto the rod (7) to form reels (16),
g) depositing the reels carried by the rod (7) in individual reel housings (19) defined by abutment members (11) positioned beforehand in a receiving groove (8) for the reels, the position of each abutment member (11) being adjusted along said receiving groove (8) for the reels to define said individual housings (19) for the reels (16),
h) removal of the rod (7) by displacement in the axis of the reels, said reels remaining in place in said individual reel housings (19).

## Patentansprüche

1. Vorrichtung zur Vorbereitung einer Gruppe von Hülsen (1'), die dazu bestimmt sind, voneinander beabstandet auf einen Stab (7) aufgefädelt zu sein, der mindestens zwei Hälse (2, 3) aufweist, die nahe beieinander angeordnet sind, nämlich:
- einerseits einen Versorgungshals (2), der dazu bestimmt ist, gemäß der Achse des Halses (2) ausgerichtete und durch ihre Endfläche aneinandergereihte Hülsen (1) aufzunehmen, wobei der Hals (2) mit Aneinanderreihungsmitteln der ausgerichteten Hülsen (1) verbunden ist, wobei die im Versorgungshals (2) angeordneten Aneinanderreihungsmittel der Hülsen (1) eine Fördervorrichtung der Hülsen entlang des Versorgungshalses (2) aufweisen, in Verbindung mit einem Anschlag (4) an einem Ende des Halses (2), um die in dem Hals (2) in aneinandergereihter Position ausgerichteten Hülsen (1) axial zu blockieren,
- und andererseits einen Empfangshals (3) von Hülsen (1'), die aus den ausgerichteten Hülsen (1) des Versorgungshalses (2) ausgewählt sind, wobei der Empfangshals (3) mit Anschlagorganen (6) ausgestattet ist, die im Empfangshals (3) entlang der der Achse des Halses (3) positionierbar sind, um individuelle Aufnahmen (18) für den Empfang ausgewählter Hülsen (1') zu begrenzen,
wobei die Vorrichtung ebenfalls Übertragungsmittel (5) der ausgewählten Hülsen (1') vom Versorgungshals (2) zu den individuellen Empfangsaufnahmen (18) aufweist.

2. Vorbereitungsvorrichtung nach Anspruch 1 des automatischen Typs, **dadurch gekennzeichnet, dass** sie Bestimmungsmittel der Position aufweist, in der jedes Anschlagorgan (6) entlang des Empfangshalses (3) angeordnet sein muss, um die individuellen Empfangsaufnahmen (18) der ausgewählten Hülsen zu bilden, wobei jede Position zumindest in Abhängigkeit von der Länge und/oder von der Anzahl der auf dem Stab (7) aufzufädelnden Hülsen bestimmt ist.

3. Vorrichtung nach einem der vorangehenden Ansprüche, **dadurch gekennzeichnet, dass** der Empfangshals (3) mit einer Vorrichtung zur axialen Verschiebung (10) der empfangenen Hülsen (1') ausgestattet ist, um sie im Empfangshals (3) in Anschlag gegen die entsprechenden Anschlagorgane (6) zu führen, die in dem Hals positioniert sind.

4. Vorrichtung nach einem der vorangehenden Ansprüche, **dadurch gekennzeichnet**, das die Übertragungsmittel (5) der ausgewählten Hülsen (1') radiale Schuborgane (9A, 9B) umfassen, die dazu bestimmt sind, durch ein Schubende an der peripheren Wand der ausgewählten Hülsen (1') anzuliegen, wobei die Schuborgane (9A, 9B) zwischen einer Ausgangsposition, in der die Organe vom Versorgungshals (2) entfernt sind, und einer Endposition, in der das Schubende der Organe am Empfangshals (3) anliegt sind, bewegbar sind, wobei die Position jedes Schuborgans (9A, 9B) vorzugsweise im Hinblick auf die ausgewählten Hülsen (1'), die zu übertragen sind, axial einstellbar ist.

5. Vorrichtung nach einem der vorangehenden Ansprüche, **dadurch gekennzeichnet, dass** sie Positionierungshilfsmittel (14) der Anschlagorgane (6) entlang der Achse des Empfangshalses (3) umfasst.

6. Vorrichtung nach Anspruch 5, **dadurch gekennzeichnet, dass** die Positionierungshilfsmittel (14) mindestens ein Element (12) aufweisen, das sich parallel zur Achse des Empfangshalses (3) erstreckt und in der Art einer Zahnstange mit Zähnen (13) ausgestattet ist, die imstande sind, mit entsprechenden Zähnen (6D) zusammenzuarbeiten, die auf dem distalen Ende jedes Anschlagorgans (6) ausgebildet sind, die entlang der Achse des Empfangshalses (3) positioniert sind.

7. Vorrichtung nach einem der vorangehenden Ansprüche, **dadurch gekennzeichnet, dass** sich jedes axiale Anschlagorgan (6), das entlang der Achse des Empfangshalses (3) positioniert ist, etwa senkrecht zum Versorgungshals (2) erstreckt, um einen radialen Anschlag der nicht ausgewählten Hülsen zu bilden, so dass die nicht ausgewählten Hülsen im Versorgungshals (2) zurückgehalten werden.

8. Vorrichtung nach einem der vorangehenden Ansprüche, **dadurch gekennzeichnet, dass** die Vorrichtung mindestens ein Abdeckungselement (26) der im Empfangshals (3) untergebrachten Hülsen (1') aufweist, wie eine Platte, wobei das oder jedes Abdeckungselement (26) zwischen einer Position (PR), in der es den Hals (3) zumindest teilweise verdeckt, um den Halt der Hülsen (1') im Empfangshals (3) abzusichern, und einer Position (PD), in der der Hals (3) freiliegt ist, verschiebbar ist.

9. Handhabungsvorrichtung für Hülsen, **dadurch gekennzeichnet, dass** sie einerseits eine Vorbereitungsvorrichtung leerer Hülsen nach einem der vorangehenden Ansprüche im Hinblick auf ihr Auffädeln auf einen Stab und andererseits eine Sammelvorrichtung der garnierten Hülsen, Wickel (16) genannt, umfasst, die vom Stab (7) im Hinblick auf ihr Entfädeln getragen werden, wobei die Vorrichtung einen vorzugsweise V-förmigen Empfangshals (8) der Wickel in individuellen Aufnahmen (19) aufweist, die von axialen Anschlagorganen (11) begrenzt werden, wobei die Position jedes Anschlagorgans (11) entlang des Empfangshalses (8) der Wickel einstellbar ist, um die individuellen Aufnahmen (19) von Wickeln (16) axialer Länge zu begrenzen, die etwa gleich der Länge der individuellen Aufnahmen (18) von Hülsen (1) des Empfangshalses (3) der Vorbereitungsvorrichtung ist.

10. Vorrichtung nach Anspruch 9, **dadurch gekennzeichnet, dass** sie Positionshaltemittel (15) der Anschlagorgane (11) der Wickel im Empfangshals (8) der Wickel aufweist.

11. Vorrichtung nach einem der Ansprüche 9 und 10, **dadurch gekennzeichnet, dass** sie Positionierungshilfsmittel (20) der Anschlagorgane (11) der Wickel entlang der Achse des Empfangshalses (8) der Wickel aufweist.

12. Vorrichtung nach Anspruch 11, **dadurch gekennzeichnet, dass** die Positionierungshilfsmittel (20) mindestens ein Element (21) aufweisen, das sich parallel zur Achse des Empfangshalses (8) der Wickel erstreckt und in der Art einer Zahnstange mit Zähnen (22) ausgestattet ist, die imstande sind, mit entsprechenden Zähnen (11D) zusammenzuarbeiten, die auf jedem der Anschlagorgane (11) ausgebildet sind, die entlang der Achse des Empfangshalses (3) der Wickel positioniert sind.

13. Vorrichtung nach einem der vorangehenden Ansprüche, **dadurch gekennzeichnet, dass** sie Prüfmittel der Positionierung jeder Hülse (1') entlang des Stabs (7) aufweist, wobei die Prüfmittel vorzugsweise eine Bildaufnahmevorrichtung wie eine Kamera und eine Bildverarbeitungssoftware aufweisen.

14. Vorbereitungsverfahren von Hülsen (1') für ihr voneinander beabstandetes Auffädeln auf einen Stab (7), **dadurch gekennzeichnet, dass** es die Schritte umfasst:
a) Positionierung, entlang eines Empfangshalses (3) der Hülsen (1'), von Anschlagorganen (6), um individuelle Empfangsaufnahmen (18) der Hülsen (1') zu begrenzen, die dazu bestimmt sind, aufgefädelt zu sein, wobei jedes Anschlagorgan (6) in Abhängigkeit von der gewünschten Position der Hülsen auf dem Stab positioniert ist,
b) Führen, mit Hilfe einer Fördervorrichtung, einer Reihe von ausgerichteten, durch ihre Endfläche aneinandergereihte Hülsen (1) in einen Versorgungshals (2), der in der Nähe des Empfangshalses (3) des Hülsen angeordnet ist, wobei die Reihenfolge der Schritte a) und b) beliebig sein kann,
c) vorzugsweise gleichzeitige Übertragung der Hülsen (1'), die zum Auffädeln bestimmt sind, vom Versorgungshals (2) zum Empfangshals (3) in die individuellen Aufnahmen (18) von Hülsen,
d) axiale Verschiebung der Hülsen (1'), die in die individuellen Aufnahmen (18) des Empfangshalses (3) übertragen wurden, um sie in Anschlag gegen die Anschlagorgane (6) zu führen.

15. Vorbereitungsverfahren nach Anspruch 14, **dadurch gekennzeichnet, dass** vor Schritt a) oder b) die Anzahl der Anschlagorgane (6) bestimmt wird, die im Empfangshals (3) zu positionieren sind, und dass ihre axiale Position entlang des Halses (3) zumindest in Abhängigkeit von der Länge und/oder der Anzahl der Hülsen (1) bestimmte wird, die auf dem Stab (7) aufzufädeln sind.

16. Handhabungsverfahren von Hülsen (1), dass die Vorbereitungsschritte der leeren Hülsen nach einem der Ansprüche 14 oder 15 im Hinblick auf ihr Auffädeln auf einen Stab (7) umfasst, **dadurch gekennzeichnet, dass** es die folgenden Schritte aufweist:
e) Auffädeln der leeren Hülsen (1'), die im Empfangshals der Hülsen untergebracht sind, auf einen Stab (7), danach Übertragung des Stabs in einen Wickelbereich,
f) Bewickelung der auf dem Stab (7) aufgefädelten Hülsen (1'), um Wickel (16) zu bilden,
g) Ablegen der Wickel, die vom Stab (7) getragen werden, in individuelle Wickelaufnahmen (19), die von Anschlagorganen (11) begrenzt werden, die zuvor in einem Wickelaufnahmehals (8) positioniert wurden, wobei die Position jedes Anschlagorgans (11) entlang des Wickelaufnahmehalses (8) eingestellt ist, um die individuellen Aufnahmen (19) von Wickeln (16) zu begrenzen,
h) Entfädeln des Stabs (7) durch Verschiebung gemäß der Achse der Wickel, wobei die Wickel am Platz in den individuelle Wickelaufnahmen (19) verbleiben.
